# FASCICULE DE BREVET EUROPEEN

(11) **EP 0 477 117 B1**
(45) Date de publication et mention de la délivrance du brevet: **05.04.1995**
(21) Numéro de dépôt: 91440075.9
(22) Date de dépôt: 17.09.1991
(51) Int. Cl.: C21D 9/00

(54) **Dispositif modulaire flexible de traitements thermiques**
Wandelbare und flexible Anlage zur Wärmebehandlung
Modular flexible thermic treatment device

(30) Priorité: 18.09.1990 FR 9011644
(43) Date de publication de la demande: 25.03.1992
(73) Titulaire: KRIPTON S.A., F-68000 Colmar (FR)
(72) Inventeur: Krieger, Jean-Claude, F-68000 Colmar (FR)
(74) Mandataire: Nuss, Pierre

(56) Documents cités:
- EP-A- 0 023 546
- EP-A- 0 296 102
- AT-A- 167 102
- FR-E- 95 877
- US-A- 4 098 624

## Description

La présente invention concerne le domaine du traitement thermique et a pour objet un dispositif modulaire flexible de traitements thermiques.

Il existe actuellement principalement deux types de dispositifs de traitements thermiques permettant de réaliser plusieurs traitements thermiques différents.

On connaît, tout d'abord, un dispositif constitué de plusieurs fours et de plusieurs bacs de trempe disposés en série, de manière adjacente et alternée, chaque four étant placé entre deux bacs de trempe. Il en résulte que chaque bac de trempe ne pourra être desservi que par les deux fours adjacents et que, de même, chaque four ne pourra être déchargé que dans les deux bacs de trempe adjacents. De plus, l'augmentation de la capacité ou la diversification dudit dispositif de traitements thermiques par l'adjonction de fours supplémentaires entraîne, par conséquent, nécessairement l'adjonction de bacs de trempe supplémentaires, et donc une modification substantielle de la Structure ainsi qu'une augmentation notable des dimensions et du coût desdits dispositifs.

Il existe également un dispositif de traitements thermiques composé de plusieurs fours et de plusieurs bacs de trempe, la charge à traiter pouvant être déplacée dans un plan et être transférée ainsi d'un four donné vers un bac de trempe donné.

Néanmoins, il en résulte, par conséquent, d'une part, que la pièce est toujours oxydée au cours du transfert et, d'autre part, qu'il est impossible de procéder au chargement d'un four lorsqu'une charge est en cours de transfert.

Par le document EP-A-0 023 546 on connaît un procédé et un dispositif pour la modification de la microstructure et/ou pour le développement de surface de métaux.

Le dispositif décrit dans ce document comporte notamment une structure support et une grue et un chariot de transport pour la charge à traiter.

Toutefois, ce dispositif ne comprend qu'un seul four fixe, associé à plusieurs bacs de traitement déplaçables sur roues, pourvus de dispositifs de chargement et de déchargement.

De plus, ces bacs comportent chacun un dispositif de motorisation autonome et un dispositif de récupération de la charge propre.

Par ailleurs, le document AT-A-167 102 décrit un dispositif pour recuire, tremper et faire revenir des barres, des profilés et des conduits en fer et en métaux non nobles.

Ce dispositif est constitué par un four vertical déplaçable dans un plan horizontal au moyen d'un mécanisme de roulement et coopérant avec un conteneur d'alimentation et des conteneurs de trempe et de refroidissement, réalisés sous forme de fosses.

En vue du traitement de la charge dans le four, ce dernier doit être installé au dessus d une fosse particulière comportant les moyens nécessaires à la recuite de la charge. Le traitement thermique de ces dernières ne peut, par conséquent, pas être poursuivi au cours du transfert de la charge vers les fosses de trempe ou de refroidissement.

Le problème posé à la présente invention est donc de concevoir un dispositif flexible de traitements thermiques, aisément extensible, composé de modules de type four et modules de type bac de trempe ou de lavage et présentant une constitution compacte, ledit dispositif devant permettre, en outre, d'une part, de réaliser un nombre maximum de traitements thermiques différents, sans interruption, avec un nombre de modules donné, et, d'autre part, de maximiser les temps d'utilisation des fours en minimisant les temps de changement de cycle de traitement et de transfert et de mise en place des charges.

Ce problème est précisément résolu grâce au dispositif modulaire flexible de traitements thermiques comportant des modules de type four et des modules de type bac de trempe ou de lavage, compatibles entre-eux, et principalement constitué, d'une part, par une structure support pourvue d'au moins un portique de transport, d'autre part, par un ou plusieurs modules de commande contrôlant le fonctionnement des différents éléments constituant ledit dispositif modulaire et comportant chacun, le cas échéant, un automate programmable, et enfin, par au moins un dispositif de chargement et de déchargement des différents modules composé, d'une part, d'éléments mobiles d'obturation réalisant la mise en place et le maintien de la charge dans les modules de type four, d'autre part, d'éléments de support mobiles disposés dans les modules de type bac de trempe ou de lavage permettant d'effectuer le transfert des charges des modules de type four vers les modules de type bac de trempe ou de lavage, ainsi que l'égouttage desdites charge après trempage ou lavage, et enfin, d'au moins un chariot manipulateur réalisant le chargement des éléments mobiles d'obturation et le déchargement des éléments de support mobiles, chaque module de type four pouvant être acheminé au moyen d'un portique de transport d'une position de stationnement, durant le cycle de traitement de sa charge, vers l'un quelconque des modules du type bac de trempe ou de lavage, sans aucune interruption dudit cycle de traitement de ladite charge, et ce, alors que la mise en place de la charge suivante à traiter par ledit module de type four est en cours de préparation, un ou plusieurs autres desdits modules pouvant, en outre, être simultanément en cours de chargement ou de restitution de leur charge.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation latérale du dispositif conforme à l'invention ;
la figure 2 est une vue schématique en plan du dispositif représenté à la figure 1 ;
la figure 3 est une demi vue en coupe d'un module de type four chargé, représenté à la figure 2, durant le cycle de traitement, et,
la figure 4 est une demi vue en coupe d'un module de type four et d'un module de type bac de tremps ou de lavage, représentés à la figure 2, durant la phase de déchargement du module de type four.

Conformément à l'invention, et comme le montrent les figures 1 à 4 des dessins annexés, le dispositif modulaire flexible de traitements thermiques comporte des modules 6 de type four et des modules 7 de type bac de trempe ou de lavage, compatibles entre-eux, et est principalement constitué, d'une part, par une structure support 1 pourvue d'au moins un portique de transport 2, d'autre part, par un ou plusieurs modules de commande 8, 9 contrôlant le fonctionnement des différents éléments 2 à 7 constituant ledit dispositif modulaire et comportant chacun, le cas échéant, un automate programmable 10, et enfin, par au moins un dispositif 3, 4, 5 de chargement et de déchargement des différents modules 6, 7 compose, d'une part, d'éléments mobiles d'obturation 4 réalisant la mise en place et le maintien de la charge 11 dans les modules 6 de type four, d'autre part, d'éléments de support mobiles 5 disposés dans les modules 7 de type bac de trempe ou de lavage permettant d'effectuer le transfert des charges 11 des modules 6 de type four vers les modules 7 de type bac de trempe ou de lavage, ainsi que l'égouttage desdites charges 11 après trempage ou lavage, et enfin, d'au moins un chariot manipulateur 3 réalisant le chargement des éléments mobiles d'obturation 4 et le déchargement des éléments de support mobiles 5, chaque module 6 de type four pouvant être acheminé au moyen d'un portique de transport 2 d'une position de stationnement, durant le cycle de traitement de sa charge 11, vers l'un quelconque des modules 7 du type bac de trempe ou de lavage, sans aucune interruption dudit cycle de traitement de ladite charge 11, et ce, alors que la mise en place de la charge 11 suivante à traiter par ledit module 6 de type four est en cours de préparation, un ou plusieurs autres desdits modules 6, 7 pouvant, en outre, être simultanément en cours de chargement ou de restitution de leur charge 11.

Selon un mode de réalisation préféré de l'invention, représenté aux figures 1 et 2 des dessins annexés, les modules 7 de type bac de trempe ou de lavage sont disposés côte à côte et de manière alignée dans la structure support 1, les modules 6 de type four étant disposés d'une façon similaire parallèlement auxdits modules 7 de type bac de trempe ou de lavage, mais dans un plan horizontal différent.

Comme le montrent également les figures 1 à 4 des dessins annexés, les modules 6 de type four présentent une structure verticale et sont munis d'une ouverture 12 sur leur face inférieure, les modules 7 de type bac de trempe ou de lavage présentant une ouverture 13 correspondante sur leur face supérieure.

Conformément à une caractéristique de l'invention, représentée aux figures 3 et 4 des dessins annexés, les modules 6 de type four comportent, notamment, d'une part, un garnissage intérieur 14 en fibres céramiques, doublé d'une enveloppe 15 ayant des caractéristiques mécaniques élevées, d'autre part, une pompe à vide 16 pour le changement d'atmosphères contrôlées, et, enfin, une turbine de refroidissement 17 alimentant des échangeurs 18 débouchant à l'intérieur desdits modules 6 de type four. Les modules 6 de type four, en desservant des plages de températures différentes du fait de puissances de chauffe variables, dépendant, notamment, des caractéristiques de leurs éléments 19 radiants chauffants, pourront être destinés, de manière privilégiée, chacun à des traitements thermiques spécifiques. Néanmoins, par la mise en place de pompes à vide 16 et de turbine de refroidissement 17, fixées sur la structure support 1 et reliées auxdits modules 6, autorisant des changements rapides et contrôlés de températures et d'atmosphères internes, chaque module 6 de type four pourra réaliser plusieurs traitements thermiques différents, tels que, par exemple, les cémentations, les recuits, les nitrurations, les revenus, les cuissons de céramiques, la nitruration et la cémentation ioniques, etc..., permettant ainsi de limiter le nombre de modules 6 de type four nécessaires pour effectuer les traitements thermiques susceptibles d'être mis en oeuvre dans une unité de production donnée. En outre, chaque module 6 de type four peut être aisément programmé pour une suite d'étapes de traitements thermiques, grâce aux modules de commande 9 munis d'automates programmables 10.

De même, les modules 7 de type bac de trempe ou de lavage pourront être de natures diverses, correspondant chacun à un ou plusieurs traitements spécifiques, tel que, par exemple, bacs de trempe à l'huile, à l'eau ou au sel, bac de brunissage, bac de trempe à gaz sous pression, bac de lavage ultrasonique rempli d'eau ou d'une solution chlorée, etc...

Comme le montrent les figures 1, 2 et 4 des dessins annexés, chaque module 6 de type four comporte, d'une part, une plaque inférieure 20 percée munie de plusieurs, préférentiellement trois, pieds tronconiques 21 autorisant la sustentation et le maintien dudit module 6 en phase de traitement dans sa position de stationnement et en phase de déchargement sur le module 7 de type bac de trempe ou de lavage correspondant, grâce à des points d'appui 22 de forme complémentaire, et, d'autre part, une plaque supérieure 23 pourvue d'au moins un, préférentiellement trois, points d'ancrage 24 pour le portique de transport 2.

Il est ainsi possible, respectivement, d'une part, de faciliter la mise en place par le portique de transport 2 desdits modules 6 de type four et, d'autre part, de garantir l'aplomb dudit module 6 lors de son transport en l'équipant, par exemple, de vérins de réglage de l'assiette.

Afin que l'alimentation des modules 6 de type four, en énergie et/ou en fluides de traitement, ainsi que le contrôle de l'intégralité des cycles de traitement de leur charge 11, puissent être réalisés, tant dans la position de stationnement desdits modules 6, que durant leur transport vers l'un quelconque des modules 7 de type bac de trempe ou de lavage, chaque module 6 de type four est muni d'au moins deux connecteurs 25, 25', à savoir, au moins un connecteur inférieur 25, coopérant avec un connecteur complémentaire correspondant 26 solidaire de la structure support 1 lorsque ledit module 6 est en position de stationnement, et, au moins un connecteur supérieur 25' pouvant coopérer avec un connecteur complémentaire correspondant 26' monté sur le portique de transport 2, dès la prise en compte dudit module 6 par ledit portique de transport 2.

Les connecteurs 25, 25', 26 et 26' permettent, par conséquent, par simple emboîtement, d'établir des liaisons de nature très diverses telles que, par exemple, liaison électrique, raccordement de tuyaux d'alimentation en gaz de traitement, liaison de transmission de signaux ou de données, un détecteur de contact pouvant indiquer aux modules de commande 8 et 9 l'état desdites connexions. Ainsi, lors de la prise en compte d'un module 6 de type four par le portique de transport 2 en vue de son acheminement vers l'un quelconque des modules 7 de type bac de trempe ou de lavage, l'établissement de la connexion 25' - 26' permet de suppléer à la rupture de la connexion 25 - 26, le module de commande 8 dudit portique de transport 2 pouvant, le cas échéant, contrôler la fin du cycle de traitement de la charge 11, après transmission des données correspondantes par le module de commande 9 dudit module 6 et ce jusqu'au moment du transfert de la charge 11 dans un module 7 de type bac de trempe ou de lavage.

Les éléments mobiles d'obturation 4 précités se présentent, avantageusement, sous la forme de plaques 27 actionnées par des vérins 28 et prolongées par des socles tronconiques 29, lesdits éléments 4 comportant, en outre, chacun, un joint 30 permettant d'isoler de manière étanche l'intérieur du module 6 de type four, ainsi que, le cas échéant, une turbine 31 de brassage de l'atmosphère contrôlée interne, cette dernière pouvant également être disposée directement dans le module 6.

Le chariot manipulateur 3 comporte avantageusement une table 32 de manipulation de la charge 11, déplaçable en rotation autour d'un axe vertical Z et déplaçable en translation suivant le même axe Z ainsi que suivant une direction Y perpendiculaire à la direction X de déplacement dudit chariot manipulateur 3 (figures 1 et 2). Ce dernier peut ainsi déposer des charges 11, entreposées dans un lieu de stockage extérieur à la structure support 1 ou directement issues d'une unité de production, sur les éléments mobiles d'obturation 4, liés, chacun, à une position de stationnement d'un module 6 de type four, ou évacuer une charge 11 d'un élément de support mobile 5 en position haute, après achèvement des phases de trempage et d'égouttage. A cet effet, et comme le montrent les figures 3 et 4 des dessins annexés, les éléments mobiles d'obturation 4 ainsi que les éléments de support mobiles 5 sont pourvus, sur leur face supérieure, de plots d'appui 33 des charges 11, permettant, respectivement, de déposer ou de soulever les charges 11 au moyen de ladite table de manipulation 32.

Afin de réaliser le maintien des charges 11 dans les modules 6 de type four, lors du transport de ces derniers vers les modules 7 de type bac de trempe ou de lavage, les modules 6 de type four présentent des crochets 34 pivotants disposés à proximité de l'ouverture inférieure 12 dudit module 6 et permettant de maintenir une charge 11 à l'intérieur dudit module 6 (figures 3 et 4). Le nombre desdits crochets 34 ainsi que leur disposition à l'intérieur desdits modules 6 de type four sont fonction de la forme et de la taille des charges 11. Le remplacement desdits crochets 34 est grandement facilité par leur installation sur une plaque support 35 fixée de manière amovible sur la plaque inférieure desdits modules 6.

Les charges 11 sont, par conséquent, supportées successivement durant leur traitement, d'une part, par les éléments mobiles d'obturation 4 durant leur phase de traitement thermique à l'intérieur des modules 6 de type four, d'autre part, par les crochets 34 durant la phase de transport desdits modules 6 vers les modules 7, et, enfin, par les éléments de support mobiles 5 durant leurs phases de trempage ou de lavage dans les modules 7 et d'égouttage, lorsque lesdits éléments de support mobiles 5 sont en position haute.

Afin d'autoriser les transferts successifs des charges 11, d'un élément support 4 ou 34 vers l'élément support suivant 34 ou 5, les éléments mobiles d'obturation 4 sont pourvus d'ergots 36 permettant de faire basculer les crochets 34 d'une position effacée (figure 3, traits interrompus) vers une position rétentrice (figure 3, traits pleins) contre leur socle tronconique 29, les éléments de support mobiles 5 comportant des taquets latéraux 37 repoussant lesdits crochets 34 dans leur position effacée (figure 4, traits interrompus) lors de la prise en compte des charges 11 par lesdits éléments de support mobiles 5.

Le fonctionnement du dispositif conforme à l'invention va maintenant être présenté de manière plus complète par la description de l'itinéraire effectué par une charge 11 à l'intérieur dudit dispositif au cours d'un cycle de traitement.

Tout d'abord, la charge 11, en attente à un emplacement de stockage, est acheminée par le chariot manipulateur 3 à la position de stationnement du module 6 de type four choisi en fonction du traitement à effectuer et déposée sur l'élément mobile d'obturation 4, en position basse, correspondant. Ce dernier s'élève alors, introduisant la charge 11 à l'intérieur du module 6 de type four choisi et fermant l'orifice inférieur 12 de manière étanche. La charge 11 subit ensuite les différentes phases du traitement thermique préprogrammé par l'utilisateur, sous le contrôle du module de commande 9 correspondant (figure 3).

Lorsque le traitement thermique est terminé ou en phase terminale, le portique de transport 2 est appelé par le module de commande 9 du module 6 considéré ou, le cas échéant, par un automate programmable contrôlant l'ensemble du dispositif de traitements thermiques. Après connexion de la plaque supérieure 23 sur le portique de transport 2, l'élément mobile d'obturation se retire déposant la charge 11 sur les extrémités en cornière des crochets 34. Le module 6 est alors transporté vers le module 7 de type bac de trempe ou de lavage sélectionné et déposé sur la partie supérieure de ce dernier. L'élément support mobile 5 dudit module 7 est alors introduit dans le module 6, soulève la charge 11, repousse les crochets 34 et, enfin, extrait la charge 11 dudit module 6 pour l'immerger dans ledit module 7. Durant toute la phase de transport du module 6 ainsi que durant le transfert de la charge 11 du module 6 dans le module 7, ladite charge 11 reste sous atmosphère contrôlée, du fait de l'approvisionnement continu dudit module 6 en fluides et du maintien d'une légère surpression interne, évitant ainsi tout risque d'oxydation. A la fin de l'opération de trempe ou de lavage, l'élément de support mobile 5 extrait la charge 11 dudit module 7 et la maintient à l'air libre pour réaliser son égouttage. Ensuite, ladite charge 11 est reprise par le chariot manipulateur 3 et transportée à l'extérieur dudit dispositif de traitement thermique.

Bien entendu, l'ensemble de ces opérations est réalisée en parallèle pour l'ensemble des charges 11 présentes dans ledit dispositif, le nombre de celles-ci dépendant uniquement du nombre de modules 6, 7 présents dans le dispositif de traitements thermiques.

L'adjonction de nouveaux modules 6 ou 7 pourra être réalisée sans grande modification structurelle du fait même de la constitution dudit dispositif conforme à l'invention. Par ailleurs, à partir d'un certain nombre de modules 6, 7, il pourra également être envisagé de mettre en oeuvre plusieurs portiques de transport 2 et/ou plusieurs chariots manipulateurs 3 afin de maximiser les temps d'occupation desdits modules 6, 7. En outre, une hotte aspirante 38 pourra être disposée sur la structure support 1.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif modulaire flexible de traitements thermiques comportant des modules (6) de type four et des modules (7) de type bac de trempe ou de lavage, compatibles entre-eux, et principalement constitué, d'une part, par une structure support (1) pourvue d'au moins un portique de transport (2), d'autre part, par un ou plusieurs modules de commande (8, 9) contrôlant le fonctionnement des différents éléments (2 à 7) constituant ledit dispositif modulaire et comportant chacun, le cas échéant, un automate programmable (10), et enfin, par au moins un dispositif (3, 4, 5) de chargement et de déchargement des différents modules (6, 7) composé, d'une part, d'éléments mobiles d'obturation (4) réalisant la mise en place et le maintien de la charge (11) dans les modules (6) de type four, d'autre part, d'éléments de support mobiles (5) disposés dans les modules (7) de type bac de trempe ou de lavage permettant d'effectuer le transfert des charges (11) des modules (6) de type four vers les modules (7) de type bac de trempe ou de lavage, ainsi que l'égouttage desdites charges (11) après trempage ou lavage, et enfin, d'au moins un chariot manipulateur (3) réalisant le chargement des éléments mobiles d'obturation (4) et le déchargement des éléments de support mobiles (5), chaque module (6) de type four pouvant être acheminé au moyen d'un portique de transport (2) d'une position de stationnement, durant le cycle de traitement de sa charge (11), vers l'un quelconque des modules (7) du type bac de trempe ou de lavage, sans aucune interruption dudit cycle de traitement de ladite charge (11), et ce, alors que la mise en place de la charge (11) suivante à traiter par ledit module (6) de type four est en cours de préparation, un ou plusieurs autres desdits modules (6, 7) pouvant, en outre, être simultanément en cours de chargement ou de restitution de leur charge (11).

2. Dispositif selon la revendication 1, caractérisé en ce que les modules (7) de type bac de trempe ou de lavage sont disposés côte à côte et de manière alignée dans la structure support (1), les modules (6) de type four étant disposés d'une façon similaire parallèlement auxdits modules (7) de type bac de trempe ou de lavage mais dans un plan horizontal différent.

3. Dispositif selon la revendication 1, caractérisé en ce que les modules (6) de type four présentent une structure verticale et sont munis d'une ouverture (12) sur leur face inférieure, les modules (7) de type bac de trempe ou de lavage présentant une ouverture (13) correspondante sur leur face supérieure.

4. Dispositif selon l'une quelconque des revendications 1 à 3, caractérisé en ce que les modules (6) de type four comportent, notamment, d'une part, un garnissage intérieur (14) en fibres céramiques, doublé d'une enveloppe (15) ayant des caractéristiques mécaniques élevées, d'autre part, une pompe à vide (16) pour le changement d'atmosphères contrôlées, et, enfin, une turbine de refroidissement (17) alimentant des échangeurs (18) débouchant à l'intérieur desdits modules (6) de type four.

5. Dispositif selon l'une quelconque des revendications 1 à 4, caractérisé en ce que chaque module (6) de type four comporte, d'une part, une plaque inférieure (20) percée munie de plusieurs, préférentiellement trois, pieds tronconiques (21) autorisant la sustentation et le maintien dudit module (6), en phase de traitement, dans sa position de stationnement et, en phase de déchargement, sur le module (7) de type bac de trempe ou de lavage correspondant, grâce à des points d'appui (22) de forme complémentaire, et, d'autre part, une plaque supérieure (23) pourvue d'au moins un, préférentiellement trois, points d'ancrage (24) pour le portique de transport (2).

6. Dispositif selon l'une quelconque des revendications 1 à 5, caractérisé en ce que chaque module (6) de type four est muni d'au moins deux connecteurs (25, 25'), à savoir, au moins un connecteur inférieur (25), coopérant avec un connecteur complémentaire correspondant (26) solidaire de la structure support (1) lorsque ledit module (6) est en position de stationnement, et, au moins un connecteur supérieur (25') pouvant coopérer avec un connecteur complémentaire correspondant (26') monté sur le portique de transport (2), dès la prise en compte dudit module (6) par ledit portique de transport (2).

7. Dispositif selon la revendication 1, caractérisé en ce que les éléments mobiles d'obturation (4) se présentent, avantageusement, sous la forme de plaques (27) actionnées par des vérins (28) et prolongées par des socles tronconiques (29), lesdits éléments (4) comportant, en outre, chacun, un joint (30) permettant d'isoler de manière étanche l'intérieur du module (6) de type four, ainsi que, le cas échéant, une turbine (31) de brassage de l'atmosphère contrôlée interne.

8. Dispositif selon l'une quelconque des revendications 1 et 7, caractérisé en ce que le chariot manipulateur (3) comporte une table (32) de manipulation de la charge (11), déplaçable en rotation autour d'un axe vertical (Z) et déplaçable en translation suivant le même axe (Z) ainsi que suivant une direction (Y) perpendiculaire à la direction (X) de déplacement dudit chariot manipulateur (3 ).

9. Dispositif selon l'une quelconque des revendications 1, 7 et 8, caractérisé en ce que les éléments mobiles d'obturation (4) ainsi que les éléments de support mobiles (5) sont pourvus, sur leur face supérieure, de plots d'appui (33) des charges (11).

10. Dispositif selon l'une quelconque des revendications 1 à 9, caractérisé en ce que chaque module (6) de type four présente des crochets (34) pivotants disposés à proximité de l'ouverture inférieure (12) dudit module (6) et permettant de maintenir une charge (11) à l'intérieur dudit module (6).

11. Dispositif selon la revendication 10, caractérisé en ce que les crochets (34) sont installés sur une plaque support (35) fixée de manière amovible sur la plaque inférieure (20).

12. Dispositif selon l'une quelconque des revendications 10 et 11, caractérisée en ce que les éléments mobiles d'obturation (4) sont pourvus d'ergots (36) permettant de faire basculer les crochets (34) d'une position effacée vers une position rétentrice contre leur socle tronconique (29), les éléments support mobiles (5) comportant des taquets latéraux (37) repoussant lesdits crochets (34) dans leur position effacée, lors de la prise en compte des charges (11) par lesdits éléments de support mobiles (5).

## Claims

1. Flexible modular device for heat treatments having mutually compatible oven-type modules (6) and quenching or washing tank type modules, and principally formed, firstly, by a support structure (1) provided with at least one conveyor gantry (2), secondly by one or more control modules (8, 9) controlling the operation of the different components (2 to 7) forming the said modular device and each having, where required, a programmable automatic controller (10) and, finally, by at least one device (3, 4, 5) for loading and unloading the different modules (6, 7) composed, firstly, of movable closure elements (4) effecting the positioning and holding of the load (11) in the oven-type modules (6), secondly of movable support elements (5) disposed in the quenching or washing tank type modules (7) enabling the loads (11) to be transferred from the oven-type modules (6) to the quenching or washing tank type modules (7) and the said loads (11) to be drained after quenching or washing, and finally of at least one handling bogie (3) effecting the loading of the movable closure elements (4) and the unloading of the movable support elements (5), each oven-type module (6) being able to be routed by means of a conveyer gantry from a parked position, during the treatment cycle of its load (11), to any one of the quenching or washing tank type modules (7), without any interruption of the said treatment cycle of the said load (11), and this while the positioning of the following load (11) to be treated by the said oven-type module (6) is being prepared, one or more other ones of the said modules (6, 7) being able, moreover, to be simultaneously in the process of loading or return of their load (11).

2. Device according to claim 1, characterised in that the quenching or washing tank type modules (7) are disposed side by side and aligned in the support structure (1), the oven-type modules (6) being disposed in a similar way, parallel to the said quenching or washing tank type modules (7) but in a different horizontal plane.

3. Device according to claim 1, characterised in that the oven-type modules (6) have a vertical structure and are provided with an opening (12) on their bottom face, the quenching or washing tank type modules (7) having a corresponding opening (13) on their top face.

4. Device according to any one of Claims 1 to 3, characterised in that the oven-type modules (6) have notably, firstly, an internal coating (14) of ceramic fibres, lined with a covering (15) having excellent mechanical properties, secondly, a vacuum pump (16) for changing controlled atmospheres and, finally, a cooling turbine (17) supplying exchangers (18) opening out inside the said oven-type modules (6).

5. Device according to any one of Claims 1 to 4, characterised in that each oven-type module (6) has, firstly, a lower drilled plate (20) provided with several, preferably three, tapered feet (21) enabling the said module (6) to be supported and held, during the treatment phase, in its parked position and, during the unloading phase, on the corresponding quenching or washing tank type module (7), by means of support points (22) of complementary shape, and, secondly, a top plate (23) provided with at least one, and preferably three, anchorage points (24) for the conveyer gantry (2).

6. Device according to any one of Claims 1 to 5, characterised in that each oven-type module (6) is provided with at least two connectors (25, 25'), namely at least one bottom connector (25) cooperating with a corresponding complementary connector (26) attached to the support structure (1) when the said module (6) is in the parked position, and at least one top connector (25') able to cooperate with a corresponding complementary connector (26') mounted on the conveyer gantry (2) as soon as the said module (6) is taken over by the said conveyer gantry (2).

7. Device according to Claim 1, characterised in that the movable closure elements (4) advantageously take the form of plates (27) actuated by jacks (28) and extended by frustoconical pedestals (29), the said elements (4) also each including a joint (30) enabling the inside of the oven-type module (6) to be isolated in an airtight manner, and, where necessary, a turbine (31) for mixing the controlled internal atmosphere.

8. Device according to any one of Claims 1 and 7, characterised in that the handling bogie (3) includes a table (32) for handling the load (11), movable in rotation about a vertical axis (Z) and movable in translation along the same axis (Z) as well as in a direction perpendicular to the direction (X) of movement of the said handling bogie (3).

9. Device according to any one of Claims 1, 7 and 8, characterised in that the movable closure elements (4) and the movable support elements (5) are provided, on their top face, with support studs (33) for the loads (11).

10. Device according to any one of Claims 1 to 9, characterised in that each oven-type module (6) has pivoting hooks (34) disposed near the bottom opening (12) of the said module (6) and enabling a load (11) to be held inside the said module (6).

11. Device according to claim 10, characterised in that the hooks (34) are installed on a support plate (35) removably fixed to the bottom plate (20),

12. Device according to either one of Claims 10 and 11, characterised in that the movable closure elements (4) are provided with lugs (36) enabling the hooks (34) to be tilted from a retracted position to a retaining position against their pedestal (29), the movable support elements (5) including lateral dogs (37) pushing the said hooks (34) into their retracted position, when the loads (11) are taken over by the maid movable support elements (5).

## Patentansprüche

1. Wandelbare und flexible Anlage zur Wärmebehandlung, umfassend ofenartige Module (6) und damit kompatible wannenartige Härte- oder Eintauchmodule (7), und die im wesentlichen gebildet ist einerseits durch eine mit wenigstens einem Transportrahmen (2) versehene Tragstruktur (1), andererseits durch ein oder mehrere Steuermodule (8, 9) zur Steuerung des Betriebs der verschiedenen, die wandelbare Anlage bildenden Elemente (2 bis 7) und die jeweils gegebenenfalls einen programmierbaren Automaten (10) enthalten, und schließlich durch wenigstens eine Vorrichtung (3, 4, 5) zur Beladung und Entladung der verschiedenen Module (6, 7), zusammengesetzt einerseits aus beweglichen Verschlußelementen (4), die die Positionierung und Halterung der Charge (11) in den ofenartigen Modulen (6) verwirklichen, andererseits aus beweglichen Trägerelementen (5), die in den wannenartigen Härte- oder Eintauchmodulen (7) angeordnet sind, um die Durchführung der Umsetzung der Chargen (11) der ofenartigen Module (6) zu den wannenartigen Härte- oder Eintauchmodulen (7) sowie auch das Abtropfen der Chargen (11) nach dem Härten oder Eintauchen zu erlauben, und schließlich wenigstens einem Handhabungswagen (3) zur Verwirklichung der Beladung der beweglichen Verschlußelemente (4) und der Entladung der beweglichen Trägerelemente (5), wobei jedes ofenartige Modul (6) mittels eines Transportrahmens (2) während des Behandlungsablaufes seiner Charge (11) ohne jegliche Unterbrechung des Behandlungsablaufes dieser Charge (11) von einer stationären Position zu einem der wannenartigen Härte- oder Eintauchmodule (7) hinbewegt werden kann, wenn die Positionierung der folgenden, in dem ofenartigen Modul (6) zu behandelnden Charge (11) in Vorbereitung ist, und dieses eine oder mehrere andere Module (6, 7) darüberhinaus gleichzeitig beim Beladen oder Wiedereinsetzen ihrer Charge (11) sein können.

2. Anlage nach Anspruch 1, dadurch gekennzeichnet, daß die wannenartigen Härte- oder Eintauchmodule (7) Seite an Seite und in aneinandergereihter Weise in dar Tragstruktur (1) angeordnet sind, wobei die ofenartigen Module (6) in ähnlicher weise parallel zu den wannenartigen Härte- oder Eintauchmodulen (7) angeordnet sind, jedoch in einer unterschiedlichen horizontalen Ebene.

3. Anlage nach Anspruch 1, dadurch gekennzeichnet, daß die ofenartigen Module (6) einen vertikalen Aufbau aufweisen und auf ihrer Unterseite mit einer Öffnung (12) versehen sind und die wannenartigen Härte- oder Eintauchmodule (7) eine entsprechende Öffnung (13) auf ihrer Oberseite aufweisen.

4. Anlage nach einem der Ansprüche 1 bis 3, dadurch gekennzeichnet, daß die ofenartigen Module (6) insbesondere zum einen eine innere Auskleidung (14) aus Keramikfasern, eingefaßt von einer Umhüllung (15) mit erhöhten mechanischen Eigenschaften, und zum anderen eine Vakuumpumpe (16) zur Änderung gesteuerter Atmosphären und schließlich eine Kühlturbine (17) zur Versorgung von im Innern der ofenartigen Module (6) einmündenden Wärmeaustauschern (18) aufweisen.

5. Anlage nach einem der Ansprüche 1 bis 4, dadurch gekennzeichnet, daß jedes ofenartige Modul (6) zum einen eine durchbrochene untere Platte (20) mit mehreren, Vorzugsweise drei, kegelstumpfartigen Füßen (21) aufweist, die aufgrund komplementär geformter Abstützpunkte (22) die Aufrechterhaltung und die Halterung des Moduls (6) während der Behandlungsphase in seiner stationären Position und während der Entladungsphase auf dem entsprechenden wannenartigen Härte- oder Eintauchmodul (7) erlauben, und zum anderen eine obere Platte (23) aufweist, die mit wenigstens einem, vorzugsweise drei Aufhängungspunkten (24) für den Transportrahmen (2) versehen ist.

6. Anlage nach einem der Ansprüche 1 bis 5, dadurch gekennzeichnet, daß jedes ofenartige Modul (6) mit wenigstens zwei Verbindern (25, 25') ausgestattet ist, nämlich wenigstens einem unteren Verbinder (25), der mit einem entsprechenden komplementären, an der Tragstruktur (1) befestigten Verbinder (26) zusammenwirkt, bis das Modul (6) in der stationären Position ist, und wenigstens einem oberen Verbinder (25'), der mit einem entsprechenden komplementären, auf dem Transportrahmen (2) befestigten Verbinder (26') zusammenwirken kann, sobald dieses Modul (6) durch den Transportrahmen (2) aufgenommen ist.

7. Anlage nach Anspruch 1, dadurch gekennzeichnet, daß die beweglichen Verschlußelemente (4) vorteilhafterweise in Form von Platten (27) ausgebildet sind, die durch Hubvorrichtungen (28) betätigt und durch kegelstumpfförmige Sockel (29) verlängert sind, wobei die Elemente (4) darüberhinaus jeweils eine Verbindungsstelle (30) aufweisen, die den Abschluß des Innenraums des ofenartigen Moduls (6) in dichter Weise gestattet, sowie gegebenenfalls eine Turbine (31) zur Umwälzung der inneren gesteuerten Atmosphäre aufweisen.

8. Anlage nach einem der Ansprüche 1 und 7, dadurch gekennzeichnet, daß der Handhabungswagen (3) einen Tisch (32) zur Handhabung der Charge (11) aufweist, der um eine vertikale Achse (Z) rotationsbeweglich ist und entlang der gleichen Achse (Z) sowie entlang einer Richtung (Y) translatorisch bewegbar ist, die senkrecht zu der Bewegungsrichtung (X) des Handhabungswagens (3) verläuft.

9. Anlage nach einem der Ansprüche 1, 7 und 8, dadurch gekennzeichnet, daß die beweglichen Verschlußelemente (4) sowie die beweglichen Trägerelemente (5) an ihrer Oberseite mit Abstützungen (33) für die Chargen (11) ausgerüstet sind.

10. Anlage nach einem der Ansprüche 1 bis 9, dadurch gekennzeichnet, daß jedes ofenartige Modul (6) schwenkbare Haken (34) aufweist, die in Nähe der unteren Öffnung (12) dieses Moduls (6) vorgesehen sind und die Halterung einer Charge (11) im Innenraum dieses Moduls (6) ermöglichen.

11. Anlage nach Anspruch 10, dadurch gekennzeichnet, daß die Haken (34) an einer Trägerplatte (35) befestigt sind, die in auswechselbarer Weise auf der unteren Platte (20) befestigt ist.

12. Anlage nach einem der Ansprüche 10 und 11, dadurch gekennzeichnet, daß die beweglichen Verschlußelemente (4) mit Anschlägen (36) vorsehen sind, die das Hochschwenken der Haken (34) von einer zurückgezogenen Position in eine rückhaltende Position gegen ihren kegelstumpfförmigen Sockel (29) gestatten, wobei die beweglichen Trägerelemente (5) seitliche Zapfen (37) aufweisen, die diese Haken (34) bei Aufnahme der Chargen (11) durch die beweglichen Trägerelemente (5) in ihre zurückgezogene Position zurückstoßen.
